# EUROPÄISCHE PATENTSCHRIFT

(11) **EP 1 507 244 B1**
(45) Veröffentlichungstag und Bekanntmachung des Hinweises auf die Patenterteilung: **02.11.2006**
(21) Anmeldenummer: 04103428.1
(22) Anmeldetag: 19.07.2004
(51) Int. Cl.: G08B 25/10, G08B 27/00

(54) **Verfahren zur Funkübertragung in einem Gefahrmeldesystem**
Method for wireless transmission in an alarm system
Procédé de communication radio dans un système d'alarme

(30) Priorität: 12.08.2003 DE 10337093
(43) Veröffentlichungstag der Anmeldung: 16.02.2005
(73) Patentinhaber: Siemens Gebäudesicherheit GmbH & Co. OHG, 80807 München (DE)
(72) Erfinder: Schreyer, Karlheinz, 82515 Wolfratshausen (DE)
(74) Vertreter: Berg, Peter

(56) Entgegenhaltungen:
- EP-A- 1 282 094
- US-A1- 2002 191 556

## Beschreibung

Die Erfindung betrifft ein Verfahren zur Funkübertragung in einem Gefahrenmeldesystem mit einer Mehrzahl von Teilnehmern, die jeweils einen Sender und einen Empfänger aufweisen, wobei die Empfänger der einzelnen Teilnehmer zyklisch in vorgegebenen Abfrageintervallen eingeschaltet werden, wobei ferner sendewillige Teilnehmer vor Aussendung eines Datentelegramms eine Präambel senden, deren Länge zumindest dem Intervall zwischen zwei Abfragezeitpunkten der Empfänger entspricht und die zumindest die Adresse eines für einen Datenaustausch gewünschten Teilnehmers und einen Startzeitpunkt für den Datenaustausch enthält, und wobei der Empfänger des jeweils gewünschten Teilnehmers nach Erhalt der Präambel bis zu dem Startzeitpunkt eingeschaltet bleibt, um das Datentelegramm von dem sendewilligen Teilnehmer zu empfangen.

Ein derartiges Verfahren ist bereits in der EP 1282094 A2 beschrieben. In derartigen Funkanlagen, in denen sich die Empfänger in einem quasi kontinuierlichen Betrieb befinden, erfordern die Übertragungsprozeduren eine relativ lange Präambel vor dem eigentlichen Daten-Telegramm, bedingt durch die Abfrageintervalle. Denn der Empfänger muß sich innerhalb der durch die Präambel gegebenen Vorlaufzeit mindestens einmal einschalten, um den Kommunikationswunsch der Gegenstation zu erkennen. Diese langen Präambeln, die beispielsweise etwa 0,5 s lang sind, machen routende Systeme relativ träge. Das gilt insbesondere dann, wenn die Information über mehrere Zwischenstationen zu einer entfernten Gegenstation geschickt oder von dort abgefragt werden soll.

Bei der normalen Alarmübertragung fällt dieser Zeitverlust in der Regel nicht auf, und er hat auch keine Rückwirkung auf die Sicherheit des Meldesystems. Sobald jedoch von Hand betätigte Bedienteile in dem System betrieben werden, beispielsweise zur Aktivierung bzw. Deaktivierung von Alarmanlagen, können die Antwortzeiten des Systems bereits bei einigen wenigen Zwischenstationen undiskutabel lang werden. Deshalb wird bisher in solchen Systemen darauf verzichtet, von Hand betätigte Bedienteile über längere Funkstrecken zu betreiben.

Aus US 2002-0191556 ist die Optimierung der für die Vernetzung in einem heterogenen Übertragungssystem notwendigen Header beschrieben. Dabei gibt es die Möglichkeit zwischen den Alternativen: Übertragung mit vollständigem Header, Übertragung mit komprimiertem Header, Übertragung ohne Header auszuwählen.

Ziel der vorliegenden Erfindung ist es, ein Verfahren zur Funkübertragung der eingangs genannten Art derart weiterzubilden, dass der Zeitverlust durch lange Präambeln vermindert und insbesondere lange Wartezeiten für eine Rückmeldung, beispielsweise bei Bedienteilen, vermieden werden.

Erfindungsgemäß wird dieses Ziel dadurch erreicht, dass die Empfänger der jeweils empfangenden Teilnehmer nach dem Empfang des Datentelegramms für eine vorgegebene Zeitspanne in erhöhter Empfangsbereitschaft bleiben, um weitere Datentelegramme ohne vorausgehende lange Präambel empfangen zu können, und dass die sendenden Teilnehmer in dieser Zeitspanne jeweils Datentelegramme ohne oder mit verkürzter Präambel senden. Dabei verbleiben in einem Funknetzwerk nach einer Datenübertragung zwischen einem sendenden Teilnehmer über mindestens eine Zwischenstation zu einem empfangenden Teilnehmer alle an der Datenübertragung beteiligten Stationen für die vorgegebene Zeitspanne in der erhöhten Empfangsbereitschaft

Das erfindungsgemäße Verfahren arbeitet also in der bekannten Weise damit, dass der Sender einer Nachricht zunächst eine lange Präambel vorausschickt, damit die Empfänger aus Energiespargründen nur selten in den Funkkanal hören müssen und sich trotzdem einsynchronisieren können. Allerdings schalten bei der Erfindung die Empfänger der an einem Datenaustausch beteiligten Teilnehmer nicht sofort nach Abschluss des Datenaustausches wieder in den Stromsparmodus, sondern sie hören für eine vorbestimmte Zeit mit ihrer Empfangseinrichtung weiterhin den Funkkanal ab, damit für ein folgendes weiteres Telegramm auf die lange Präambel verzichtet werden kann. Dabei kann das Folgetelegramm sowohl von dem Ziel der ersten Nachricht in Form einer Antwort, zum Beispiel auf eine Bedienfeldabfrage, oder von der Quelle der Nachricht, zum Beispiel als Information über mehrere Telegramme, oder auch von irgendeiner anderen Station ausgehen. Diejenigen Sender, die in dieser nachfolgenden Zeitspanne eine Nachricht übertragen wollen, bauen dabei ihr Telegramm so auf, dass die lange Präambel nicht zum Tragen kommt.

Die erhöhte Empfangsbereitschaft kann dabei dadurch erreicht werden, dass die Empfänger über die vorgegebene Zeitspanne ständig eingeschaltet bleiben. Es ist aber auch denkbar, dass die Empfänger über diese vorgegebene Zeitspanne in kürzeren Abständen als den vorgegebenen Abfrageintervallen immer wieder eingeschaltet werden. Dementsprechend werden in diesem Zeitraum die Datentelegramme ganz ohne Präambel oder mit einer erheblich verkürzten Präambel gesendet.

Diese erhöhte Empfangsbereitschaft kann zusätzlich auch alle Teilnehmer einschließen, welche in Funkreichweite der an der Datenübertragung beteiligten Teilnehmer liegen.

In einer vorteilhaften weiteren Ausgestaltung der Erfindung ist vorgesehen, dass die Funktelegramme jeweils derart aufgebaut sind, dass zunächst ein Datentelegramm für empfangsbereite Partner ohne Präambel mit einer anschließenden Antwortzeit ausgesendet wird und dass dann für gewünschte weitere Partner, die im Ruhezustand verharren, eine Präambel mit einem nochmals folgenden Datentelegramm ausgesendet wird. Damit werden sowohl Teilnehmer angesprochen, die sich im aktiven Betriebszustand befinden, als auch Teilnehmer, die aus dem inaktiven Zustand sozusagen noch geweckt werden müssen.

In dem Funksystem werden die jeweiligen Zeiten so abgestimmt, dass sowohl Teilnehmer mit als auch Teilnehmer ohne die erfindungsgemäße erhöhte Empfangsbereitschaft nach einem Datenaustausch betrieben werden können. Damit ist es möglich, bei be sonders kostengünstigen Teilnehmern auf die Funktion der längeren Bereitschaft zu verzichten und so Rechnerressourcen zu sparen, während andere Teilnehmer, wie vorzugsweise handbetätigte Bedienteile, durch diese Funktion lange Antwortzeiten vermeiden.

Die Erfindung wird nachfolgend an Ausführungsbeispielen anhand der Zeichnung näher erläutert.

Es zeigt
Figur 1 ein Zeitschema mit den jeweiligen Einschaltzeiten von Sendern und Empfängern zweier Funkteilnehmer bei einem herkömmlichen Verfahren mit langer Präambel,
Figur 2 ein Figur 1 entsprechendes, erfindungsgemäßes Zeitschema mit den Einschaltzeiten von Sendern und Empfängern mit erhöhter Empfangsbereitschaft nach einem ersten Datenaustausch, wobei die Empfänger kontinuierlich eingeschaltet bleiben,
Figur 3 ein Figur 2 entsprechendes Zeitschema nach dem erfindungsgemäßen Verfahren, wobei nach einem ersten Datenaustausch die Empfänger jeweils in kurzen Zeitabständen eingeschaltet werden,
Figur 4 eine schematische Darstellung eines Funknetzwerkes, wobei alle an einem Nachrichtenpfad zwischen einem sendenden Teilnehmer und einem Ziel-Teilnehmer beteiligten Zwischenstationen nach dem Datenaustausch in erhöhter Empfangsbereitschaft verbleiben,
Figur 5 eine schematische Darstellung eines Funknetzwerks entsprechend Figur 4, wobei zusätzlich zu den an der Nachrichtenübermittlung beteiligten Zwischenstationen auch alle in deren Funkreichweite befindlichen Teilnehmer in erhöhte Empfangsbereitschaft versetzt werden, und
Figur 6 das Schema eines Funktelegramms, bei dem vor dem Aussenden einer Präambel und zusätzlich nach der Präambel jeweils das Datentelegramm gesendet wird.

Figur 1 zeigt in einem Zeitschema die Ein- und Ausschaltzeiten von Empfängern und Sendern in einem erfindungsgemäß betriebenen Funknetzwerk. Dargestellt sind schematisch eine erste Teilnehmerstation TST1 und eine zweite Teilnehmerstation TST2 mit jeweils einem Empfänger E1 bzw. E2 und einem Sender S1 und S2, welche miteinander in Funkverkehr treten. Um bei den einzelnen Teilnehmerstationen Energie zu sparen, werden die Empfänger nicht kontinuierlich eingeschaltet, sondern lediglich in vorgegebenen Abfrageintervallen AIV. Somit wird der Empfänger E1 der Teilnehmerstation TST1 jeweils zu den Zeitpunkten t11, t12... jeweils kurzzeitig eingeschaltet. Dies wird in der Zeichnung als ein Impuls dargestellt, bei dem der Leistungswert P kurzzeitig auf 1 steigt und dann wieder auf 0 zurückfällt. In gleicher Weise wird auch der Empfänger E2 der Teilnehmerstation TST2 in den Abfrageintervallen AIV zu den Zeitpunkten t21, t22 ... jeweils kurzzeitig eingeschaltet. Erkennen die Empfänger kein an sie gerichtetes Funktelegramm, schalten sie sofort wieder aus.

Wenn nun der Sender S1 eine Nachricht übermitteln will, so sendet er, beispielsweise zum Zeitpunkt tp zunächst eine Präambel P, deren Länge zumindest dem Abfrageintervall AIV entspricht, so daß sie auf jeden Fall von den Empfängern der übrigen Teilnehmerstationen an einem ihrer Einschaltzeitpunkte empfangen wird. Der Empfänger E2 empfängt also die Präambel zum Zeitpunkt t25 und bleibt dann eingeschaltet, um zum Zeitpunkt td das nach der Präambel P von dem Sender S1 ausgesendete Datentelegramm D zu empfangen. Nach Abgabe des Datentelegramms schaltet die Teilnehmerstation TST1 ihren Empfänger E1 wieder ein, um ein Bestätigungstelegramm BST von der Teilnehmerstation 2 zu empfangen. Dies geschieht innerhalb des Empfangsintervalls EIV1. Danach wird der Empfänger E1 in den Abfrageintervallen jeweils wieder nur kurzzeitig eingeschaltet, also zu den Zeitpunkten t17, t18 usw. Wenn nun die Teilnehmerstation TST2 ein Antworttelegramm senden will, muß sie zunächst wieder eine Präambel P mit dem anschließenden Datentelegramm D abgeben. Der Empfänger E1 empfängt zum Zeitpunkt t18 die Präambel und bleibt dann eingeschaltet, bis er das Datentelegramm D empfangen hat. Der Empfänger E2 wird nach Abgabe des Datentelegramms D wieder eingeschaltet, um während eines Empfangsintervalls EIV2 ein Bestätigungstelegramm BST von der Teilnehmerstation TST1 zu empfangen. Danach schalten beide Teilnehmerstationen ihre Empfänger E1 bzw. E2 wieder nur in den vorgegebenen Abfrageintervallen zu den Zeitpunkten t19, t20 bzw. t26, t27 usw. ein.

Figur 2 zeigt einen entsprechenden Zeitablauf für das erfindungsgemäße Verfahren. Die Teilnehmerstationen TST1 und TST2 schalten ihre Empfänger E1 und E2 wie im Fall der Figur 1 jeweils in den vorgegebenen Abfrageintervallen AIV zu den Zeitpunkten t11, t12... bzw. t21, t22... ein. Wie im vorhergehenden Fall will nun die Teilnehmerstation TST1 über ihren Sender S 1 ein Funktelegramm abgeben und schaltet deshalb zum Zeitpunkt tp den Sender S1 ein, um zunächst eine Präambel P und dann ein Datentelegramm zu senden. Der Empfänger E2 in der Teilnehmerstation TST2 empfängt die Präambel zum Zeitpunkt t25 und bleibt eingeschaltet, bis er das Datentelegramm D empfangen hat. Danach sendet er zum Zeitpunkt ts21 ein Bestätigungstelegramm BST, das von dem Empfänger E1 in dem Empfangsintervall EIV11 erwartet und empfangen wird. Nach diesem Datenaustausch wird jedoch der Empfänger E1 nach einem kürzeren Intervall als dem vorgegebenen Abfrageintervall AIV, nämlich zum Zeitpunkt te1, wieder auf Empfang geschaltet und er empfängt zum Zeitpunkt ts22 das ohne Präambel gesendete Antworttelegramm AT von dem Sender S2 der Teilnehmerstation TST2. Der Sender S1 bestätigt mit dem Bestätigungstelegramm BST, das während eines Empfangsintervalls EIV22 von dem Empfänger E2 empfangen wird. Danach schalten beide Empfänger E1 und E2 für ein vorgegebenes Empfangsintervall EIV13 bzw. EIV23 auf Empfang, um im Bedarfsfall weitere Telegramme ohne Präambel sofort empfangen zu können.

Figur 3 zeigt einen gegenüber Figur 2 leicht abgewandelten Verfahrensablauf. Auch in diesem Fall sendet der Sender S1 zunächst ein Funktelegramm mit einer Präambel P und einem Datentelegramm D, das von dem Empfänger E2 zum Zeitpunkt t25 während eines Empfangsintervalls EIV21 empfangen wird. Wie im vorhergehenden Fall wird auch hier der Empfang mit dem Bestätigungstelegramm BST bestätigt, welches in dem Empfangsintervall EIV 11 von dem Empfänger E1 empfangen wird. Danach wird jedoch der Empfänger E1 nicht für ein längeres Empfangsintervall dauernd eingeschaltet, sondern er wird in kurzen Zeitabständen jeweils kurzzeitig auf Empfang geschaltet, also für den Zeitpunkt te11, te12, te13 usw., bis von dem Sender S2 ein (Antwort-)Telegramm ANT mit einer verkürzten Präambel PK und einem Datentelegramm D empfangen wird. Dies erfolgt in dem Empfangsintervall EIV14. Danach gibt der Sender S1 ein Bestätigungstelegramm BST ab, welches während eines Empfangsintervalls EIV24 von dem Empfänger E2 empfangen wird. Danach gehen beide Empfänger E1 und E2 wiederum in kurzen Zeitabständen für eine vorgegebene Zeitspanne auf Empfang, so daß jeweils Empfangsintervalle EIV15 bzw. EIV25 bis zum Ende dieser Zeitspanne zum Zeitpunkt tee1 bzw. tee2 bereitstehen. Erst wenn in dieser Zeitspanne kein weiteres Telegramm ankommt, schalten beide Empfänger wieder in den Ruhebetrieb, in welchem die Empfänger lediglich zu den vorgegebenen Abfrageintervallen eingeschaltet werden.

Figur 4 zeigt schematisch ein Funknetzwerk mit einer großen Zahl von Teilnehmerstationen TST. Wird nun hier von einem Quellenteilnehmer QT zu einem Zielteilnehmer ZT eine Nachricht über mehrere Zwischenstationen ZWT übertragen, so kann nach der Erfindung vorgesehen werden, daß alle an dem durch Pfeile MP gekennzeichneten Nachrichtenpfad beteiligten Zwischenstationen ebenso wie die Quellenstation QT und die Zielstation ZT nach der ersten Datenübertragung für eine vorgegebene Zeitspanne in der beschriebenen erhöhten Empfangsbereitschaft verbleiben.

In Figur 5 ist wiederum das Schema von Figur 4 für ein Funknetzwerk mit einer großen Zahl von Teilnehmerstationen TST gezeigt. Dabei ist schematisch angedeutet, daß neben den unmittelbar an einer Nachrichtenübertragung zwischen einem Quellenteilnehmer QT und einem Zielteilnehmer ZT beteiligten Zwischenstationen ZWT auch alle weiteren Teilnehmerstationen für eine vorgegebene Zeitspanne in erhöhter Empfangsbereitschaft verbleiben, welche jeweils in Funkreichweite FR der an der Nachrichtenübertragung beteiligten Stationen liegen. In Figur 5 ist jeweils die Funkreichweite der verschiedenen Teilnehmerstationen QT, ZT bzw. ZWT in Form von gestrichelten Kreisen FR angedeutet. Alle in diesen Funkreichweiten FR liegenden Teilnehmerstationen TST, die entsprechend der beschriebenen Funktion nach dem ersten Datenaustausch in einer erhöhten Empfangsbereitschaft verbleiben, sind in Figur 5 dunkel gezeigt, während die im Ruhezustand verharrenden Teilnehmerstationen weiß bleiben.

Figur 6 zeigt den beispielhaften Aufbau eines Funktelegramms für die Anwendung bei dem erfindungsgemäßen Übertragungsverfahren. Ein solches Telegramm enthält zu Anfang ohne vorausgehende Präambel ein Datentelegramm D, welches von Partnern, die in aktiver Empfangsbereitschaft sind, sofort empfangen werden kann. Auf das Datentelegramm D folgt eine kurze Antwortzeit AZ, um ein Bestätigungstelegramm von dem entsprechenden Partner empfangen zu können. Ist in dieser Antwortzeit AZ die Antwort auf das Datentelegramm eingetroffen, kann der Sendevorgang bereits beendet werden. Im anderen Fall folgt nun auf die Antwortzeit AZ eine Präambel für solche Partner, welche sich nicht in Empfangsbereitschaft befinden, und danach folgt noch einmal das Datentelegramm D mit einer nachfolgenden Antwortzeit AZ, um den Datenaustausch mit den nunmehr erst eingeschalteten Teilnehmerstationen auszuführen. In Figur 6 sind beispielshalber Zeiten für die einzelnen Telegrammabschnitte gezeigt. So ist für das anfängliche Datentelegramm D und die zugehörige Antwortzeit AZ beispielsweise ein Zeitabschnitt von etwa 50 ms typisch, während die Präambel P in dem Beispiel eine Länge von 500 ms besitzen kann. Das nachfolgende Datentelegramm D mit Antwortzeit AZ kann dann beispielshalber wieder 50 ms dauern. Aus diesen Vergleichsangaben läßt sich ersehen, daß durch den erfindungsgemäßen Betrieb die Antwortzeiten erheblich verkürzt werden können, wenn für ein Antworttelegramm keine neue Präambel erforderlich ist. In dem in Figur 6 gezeigten Beispiel können in diesem Fall sowohl die Präambel P mit beispielsweise 500 ms und die Zeit für das nachgeschaltete Datentelegramm sowie eine zusätzliche Antwortzeit AZ mit zusätzlich 50 ms, eingespart werden, was in diesem Beispiel eine Zeitersparnis ZSP von 550 ms bedeuten würde.

## Patentansprüche

1. Verfahren zur Funkübertragung in einem Gefahrenmeldesystem mit einer Mehrzahl von Teilnehmern (TST1, TST2), die jeweils einen Sender (S1,S2) und einen Empfänger (E1,E2) aufweisen, wobei die Empfänger (E1,E2) der einzelnen Teilnehmer (TST) zyklisch in vorgegebenen Abfrageintervallen (AIV) eingeschaltet werden, wobei ferner sendewillige Teilnehmer (TST1) vor Aussendung eines Datentelegramms (D) eine Präambel (P) senden, deren Länge zumindest dem Abfrageintervall (AIV) zwischen zwei Abfragezeitpunkten (t11,t12...;t21,t22...) der Empfänger (E1, E2) entspricht und die zumindest die Adresse eines für einen Datenaustausch gewünschten Teilnehmers (TST2) und einen Startzeitpunkt (td) für den Datenaustausch enthält, wobei der Empfänger (E2) des jeweils gewünschten Teilnehmers nach Erhalt der Präambel (P) bis zu dem Startzeitpunkt (td) eingeschaltet bleibt, um das Datentelegramm (D) von dem sendewilligen Teilnehmer (TST1) zu empfangen,
**dadurch gekennzeichnet , dass** die Empfänger (E1,E2) der jeweils empfangenden Teilnehmer (TST1,TST2) nach dem Empfang des Datentelegramms (D) für eine vorgegebene Zeitspanne (EIV13;EIV23) in erhöhter Empfangsbereitschaft bleiben, um weitere Datentelegramme (D) ohne vorausgehende lange Präambel (P) empfangen zu können, dass die sendenden Teilnehmer in dieser Zeitspanne jeweils Datentelegramme (D) ohne oder mit verkürzter Präambel (PK) senden und dass in einem Funknetzwerk nach einer Datenübertragung zwischen einem sendenden Teilnehmer (QT) über mindestens eine Zwischenstation (ZWT) zu einem empfangenden Teilnehmer (ZT) alle an der Datenübertragung beteiligten Stationen (TST) für die vorgegebene Zeitspanne in erhöhter Empfangsbereitschaft verbleiben.

2. Verfahren nach Anspruch 1,
**dadurch gekennzeichnet, dass** die Empfänger (E1,E2) im Zustand der erhöhten Empfangsbereitschaft über die vorgegebene Zeitspanne (EIV13; EIV23) ständig eingeschaltet bleiben.

3. Verfahren nach Anspruch 1,
**dadurch gekennzeichnet, dass** die Empfänger (E1,E2) im Zustand der erhöhten Empfangsbereitschaft über die vorgegebene Zeitspanne (EIV15);EIV25) in kürzeren Abständen als den vorgegebenen Abfrageintervallen (AIV) eingeschaltet werden.

4. Verfahren nach einem der Ansprüche 1 bis 3,
**dadurch gekennzeichnet , dass** in einem Funknetzwerk mit Datenübertragung über Zwischenstationen (ZWT) jeweils nach einem Datenaustausch alle Teilnehmer (TST), welche in Empfangsreichweite des Datentelegramms (D) waren, für die vorgegebene Zeitspanne in einer erhöhten Empfangsbereitschaft verbleiben.

5. Verfahren nach einem der Ansprüche 1 bis 4,
**dadurch gekennzeichnet , dass** die Funktelegramme jeweils derart aufgebaut sind, dass zunächst ein Datentelegramm (D) für empfangsbereite Partner mit einer Anschließenden Antwortzeit (AZ) ausgesendet und dass dann für gewünschte Partner, die im Ruhezustand verharren, eine Präambel (P) mit einem nochmals folgenden Datentelegramm (D) ausgesendet wird.

6. Verfahren nach einem der Ansprüche 1 bis 5,
**dadurch gekennzeichnet , dass** in einem Funknetzwerk sowohl Teilnehmer, die nach einem Datenaustausch in erhöhter Empfangsbereitschaft verbleiben, als auch Teilnehmer, die nach einem Datenaustausch jeweils sofort in den Ruhezustand zurückkehren, enthalten sind.

## Claims

1. A method for radio transmission in a hazard alarm system with a number of users (TST1, TST2), each having a transmitter (S1, S2) and a receiver (E1, E2), the receivers (E1, E2) of the individual users (TST) being connected cyclically at predetermined interrogation intervals (AIV), with users (TST1) wishing to transmit also transmitting a preamble (P) before transmission of a data telegram (D), the length of said preamble (P) corresponding at least to the interrogation interval (AIV) between two interrogation times (t11, t12, ...; t21, t22, ...) of the receivers (E1, E2) and which contains at least the address of a user (TST2) required for a data exchange and a start time (td) for the data exchange, the receiver (E2) of the respectively required user remaining connected after receipt of the preamble (P) until the start time (td) in order to receive the data telegram (D) from the user (TST1) wishing to transmit,
**characterised in that** the receivers (E1, E2) of the respectively receiving user (TST1, TST2) remain in an enhanced ready-to-receive state for a predetermined time period (EIV13; EIV23) after receipt of the data telegram (D), in order to be able to receive further data telegrams (D) without preceding long preambles (P), that the transmitting users transmit data telegrams (D) without or with a shortened preamble (PK) respectively in this time period and that all the stations (TST) involved in the data transmission remain in an enhanced ready-to-receive state for the predetermined time period after a data transmission between a transmitting user (QT) via at least one intermediate station (ZWT) to a receiving user (ZT) in a radio network.

2. The method as claimed in claim 1,
**characterised in that** the receivers (E1, E2) remain connected continuously in an enhanced ready-to-receive state for the predetermined time period (EIV13; EIV23).

3. The method as claimed in claim 1,
**characterised in that** the receivers (E1, E2) are connected in the enhanced ready-to-receive state at shorter intervals than the predetermined interrogation intervals (AIV) for the predetermined time period (EIV15; EIV25).

4. The method as claimed in one of claims 1 to 3,
**characterised in that** all the users (TST), which were in receive range for the data telegram (D), remain in an enhanced ready-to-receive state for the predetermined time period respectively after a data exchange in a radio network with data transmission via intermediate stations (ZWT).

5. The method as claimed in one of claims 1 to 4,
**characterised in that** the radio telegrams are set up such that a data telegram (D) is first transmitted for partners in the ready-to-receive state with a subsequent response time (AZ) and a preamble (P) with a subsequent data telegram (D) is then transmitted for required partners still in the idle state.

6. The method as claimed in one of claims 1 to 5,
**characterised in that** both users, which remain in an enhanced ready-to-receive state after a data exchange, and users, which return immediately to the idle state after a data exchange, are contained in a radio network.

## Revendications

1. Procédé de radiotransmission dans un système avertisseur de danger comprenant une pluralité d'abonnés (TST1, TST2) qui comportent chacun un émetteur (S1, S2) et un récepteur (E1, E2), les récepteurs (E1, E2) des abonnés individuels (TST) se branchant cycliquement à intervalles d'interrogation donnés (AIV), des abonnés (TST1) qui veulent émettre émettant en outre, avant l'émission d'un télégramme de données (D), un préambule (P) dont la longueur correspond au moins à l'intervalle d'interrogation (AIV) entre deux instants d'interrogation (t11, t12, ...; t21, t22, ...) des récepteurs (E1, E2) et qui contient au moins l'adresse d'un abonné (TST2 ) souhaité pour un échange de données et un instant de lancement (td) de l'échange de données, le récepteur (E2) de l'abonné respectivement souhaité restant branché, après réception du préambule (P), jusqu'à l'instant de lancement (td) pour recevoir le télégramme de données (D) de l'abonné (TST1) qui veut émettre, **caractérisé en ce que**, après la réception du télégramme de données (D), les récepteurs (E1, E2) des abonnés qui reçoivent respectivement (TST1, TST2) restent en disponibilité accrue de réception pour une période donnée (EIV13; EIV23) pour pouvoir recevoir d'autres télégrammes de données sans long préambule (P) préalable, **en ce que** les abonnés émetteurs émettent, dans cette période, respectivement des télégrammes de données (D) sans préambule ou avec préambule raccourci (PK) et **en ce que** toutes les stations (TST) participant à la transmission de données, dans un réseau radio, restent en disponibilité accrue de réception pour la période donnée, après une transmission de données d'un abonné émetteur (QT) vers un abonné récepteur (ZT) via au moins une station intermédiaire (ZWT).

2. Procédé selon la revendication 1, **caractérisé en ce que** les récepteurs (E1, E2), à l'état de disponibilité accrue de réception, restent branchés en permanence pendant la période donnée (EIV13; EIV23) .

3. Procédé selon la revendication 1, **caractérisé en ce que** les récepteurs (E1, E2), à l'état de disponibilité accrue de réception, se branchent, pendant la période donnée (EIV15; EIV25), à intervalles plus courts que les intervalles d'interrogation (AIV) donnés.

4. Procédé selon l'une des revendications 1 à 3, **caractérisé en ce que**, dans un réseau radio avec transmission de données via des stations intermédiaires (ZWT), à chaque fois après un échange de données, tous les abonnés (TST) qui étaient dans la portée de réception du télégramme de données (D) restent en disponibilité accrue de réception pour la période donnée.

5. Procédé selon l'une des revendications 1 à 4, **caractérisé en ce que** les radiotélégrammes sont chacun établis de manière telle que, tout d'abord, un télégramme de données (D) pour des partenaires prêts à recevoir est émis suivi d'un temps de réponse (AZ) et **en ce que**, pour des partenaires souhaités qui se maintiennent à l'état de repos, un préambule (P) est alors émis, suivi encore une fois d'un télégramme de données (D).

6. Procédé selon l'une des revendications 1 à 5, **caractérisé en ce que** sont inclus, dans un réseau radio, non seulement des abonnés qui restent en disponibilité accrue de réception après un échange de données, mais aussi des abonnés qui, après un échange de données, se remettent directement à l'état de repos.
